# EUROPÄISCHE PATENTSCHRIFT

(11) **EP 2 540 921 B1**
(45) Veröffentlichungstag und Bekanntmachung des Hinweises auf die Patenterteilung: **21.09.2016**
(21) Anmeldenummer: 12172409.0
(22) Anmeldetag: 18.06.2012
(51) Int. Cl.: E03F 3/04

(54) **Befahrbare Entwässerungsvorrichtung**
Mobile drainage device
Dispositif de drainage pouvant rouler

(30) Priorität: 01.07.2011 AT 9682011
(43) Veröffentlichungstag der Anmeldung: 02.01.2013
(73) Patentinhaber: Aschl, Roman, 4632 Pichl / Wels (AT)
(72) Erfinder: Aschl, Roman, 4632 Pichl / Wels (AT)
(74) Vertreter: Patentanwaltskanzlei Hübscher

(56) Entgegenhaltungen:
- EP-A1- 1 435 416
- DE-U1-202006 019 814
- DE-U1-202009 003 283
- DE-U1-202009 007 350

## Beschreibung

Die Erfindung bezieht sich auf eine befahrbare Entwässerungsvorrichtung mit einem stählernen, zwei Längswände und einen die Längswände verbindenden Rinneriboden bildenden Rinnenprofil und mit einem Abdeckrost, der über seine Längsränder auf einspringenden Schultern zwischen den Längswänden des Rinnenprofils lastabtragend abgestützt ist.

Befahrbare Eritwässerungsvorrichtungen, wie sie insbesondere für Parkdecks Verwendung finden, weisen ein stählernes Rinnenprofil auf, dessen Längswände einspringende Schultern zur Abstützung eines Abdeckrostes ausbilden, sodass die Auflast dieses Abdeckrostes über die einspringenden Schultern auf das Rinnenprofil und vom Rinnenprofil auf den das Rinnenprofil aufnehmenden Untergrund abgetragen wird. Zur Verbindung des Abdeckrosts mit dem Rinnenprofil dienen Querriegel, die die hinterschnittenen Schultern des Rinnenprofils hintergreifen, sodass die Querriegel, die aus einer in Längsrichtung des Rinnenprofils verlaufenden Montagestellung in eine dazu quer ausgerichtete Verriegelungsstellung verlagert werden können, in der Verriegelungsstellung ein Abheben des Abdeckrosts vom Rinnenprofil unterbinden. Nachteilig bei diesen bekannten Rinnenprofilen ist vor allem die durch die Schulterausbildung vergleichsweise aufwendige Profilform, die aufgrund der quer zur Belastung verlaufenden Abkantungen Festigkeitseinbußen hinsichtlich der Lastabtragung mit sich bringt.

Um die Höhe der Längswände von Rinnen zur Oberflächenentwässerung oder zur Drainage von Schüttgut auch nach dem Versetzen der Rinne an den Oberflächenverlauf anpassen zu können, ist es bekannt (EP 1 428 948 A1), an den Längswänden der im Querschnitt U-förmigen Rinne zusätzliche Wandprofile vorzusehen, die über Langlöcher der Höhe nach verstellbar an den Längswänden der Rinne anklemmbar sind und eine über die Rinnenlängswände nach außen vorspringende Schulter zur Aufnahme eines Abdeckrostes bilden. Nachteilig ist wiederum der Herstellungsaufwand für die zusätzlichen Wandprofile, die mehrfach gekantet und mit einem falzartigen Abschlusssteg versehen werden. Außerdem ist die bloß kraftschlüssige Klemmverbindung zwischen den Längswänden der Rinne und den zusätzlichen Wandprofilen kaum zum sicheren Abtragen größerer Auflasten geeignet.

Damit für Entwässerungsrinnen in Form eines im Querschnitt rechteckigen Rohres mit Durchtrittslöchern auf der oberen Umfangswand in einfacher Art ein Ablauf vorgesehen werden kann, ist es darüber hinaus aus der gattungsgemäßen EP 1 435 416 A1 bekannt, an das Ende des Rechteckrohrs ein im Querschnitt U-förmiges Ablaufprofil mit einem Ablaufstutzen im Profilboden anzuschweißen. Der Zugang zum Ablaufstutzen wird durch eine abnehmbare Abdeckung des Ablaufprofils ermöglicht, das zu diesem Zweck entlang seiner einander gegenüberliegenden Wände Tragwinkel aufweist, die mit einem gegen den Boden des Ablaufprofils gerichteten wandparallelen Winkelschenkel an den Wänden des Ablaufprofils angeschweißt sind und mit einem von diesen Wänden abstehenden Winkelschenkel eine Auflage für die Abdeckung bilden, was eine vergleichsweise einfache Stützkonstruktion für die Abdeckung mit sich bringt, allerdings keinen Einfluss auf die Ausbildung der Entwässerungsrinne hat.

Der Erfindung liegt somit die Aufgabe zugrunde, eine befahrbare Entwässerungsvorrichtung der eingangs geschilderten Art so auszubilden, dass nicht nur einfache Profilformen für das Rinnenprofil sichergestellt, sondern auch vorteilhafte Voraussetzungen für die Lastabtragung geschaffen werden können.

Die Erfindung löst die gestellte Aufgabe durch die Merkmale des Anspruchs 1.

Da aufgrund der vorgeschlagenen Maßnahmen das Rinnenprofil selbst keine einspringenden Schultern aufzuweisen braucht, sondern mit vertikalen Längswänden versehen werden kann, ergeben sich sehr einfache Konstruktionsverhältnisse ohne auf eine gute Lastabtragung verzichten zu müssen, weil die Lastabtragung über vom Rinnenprofil gesonderte Winkelprofile erfolgt, die einen zu den Längswänden des Rinnenprofils parallelen Wandschenkel und einen davon abstehenden Auflageschenkel bilden, der die zur Abstützung des Abdeckrosts erforderliche Schulter darstellt. Die wandparallelen Wandschenkel der Winkelprofile brauchen lediglich mit den Längswänden des Rinnenprofils verschweißt zu werden, wofür über die Profillänge verteilte Punktschweißungen ausreichen. Da die Auflageschenkel zur Abstützung des Abdeckrosts in einem Abstand vom Rinnenboden verlaufen, kann die herkömmliche Befestigung des Abdeckrosts mit Hilfe von Querriegeln beibehalten werden, die diese Auflageschenkel untergreifen. Die über die Längswände des Rinnenprofils vorstehenden Wandschenkel bilden außerdem Abschlussleisten für einen Belag der befahrbaren Fläche, sodass die von den Längswänden nach außen abstehenden Längsrandflansche des Rinnenprofils, die zum Einjustieren des Rinnenprofils über Stellschrauben und zur Verankerung des Rinnenprofils üblicherweise in einer Vergussmasse aus Beton dienen, vom jeweils vorgesehenen Belag abgedeckt werden können. Die der Höhe des Abdeckrosts entsprechende Höhe der Wandschenkel der Winkelprofile stellt dabei einen stufenlosen Übergang vom Abdeckrost auf den anschließenden Belag der befahrbaren Fläche sicher.

Damit insbesondere entlang der Außenseite der über das Rinnenprofil vorstehenden Wandschenkel der Winkelprofile sickernde Flüssigkeit in das Rinnenprofil abgeleitet werden kann, können die Wandschenkel der Winkelprofile über mit gegenseitigem Abstand in Profillängsrichtung vorgesehene Schweißstellen an den Längswänden des Rinnenprofils angeschweißt werden. Damit ergibt sich zwischen den Schweißstellen eine nicht flüssigkeitsdichte Verbindung zwischen den Längswänden des Rinnenprofils und den Wandschenkeln der Winkelprofile, sodass die Sickerflüssigkeit zwischen den Längswänden des Rinnenprofils und den Wandschenkeln der Winkelprofile in das Rinnenprofil abgeleitet wird. Besonders vorteilhafte Ableitbedingungen ergeben sich in diesem Zusammenhang, wenn die Wandschenkel der Winkelprofile mit Abstand von den Längswänden am Rinnenprofil angeschweißt sind. Durch den sich zwischen den Wandschenkeln der Winkelprofile und den Längswänden des Rinnenprofils ergebenden Sickerspalt können auch größere Mengen an Sickerwasser unbehindert in das Rinnenprofil abfließen.

Rinnenprofile müssen üblicherweise einjustiert werden, um eine vorgegebene Ablaufrichtung zu einem Abfluss einzuhalten. Hiefür werden im Allgemeinen Schraubbolzen eingesetzt, über die das Rinnenprofil mit Hilfe von Längsrandflanschen auf einem Untergrund abgestützt werden. Nachteilig ist, dass eine nachträgliche Justierung nicht mehr möglich ist, weil die Schraubbolzen nach dem Versetzen des Rinnenprofils nicht mehr zugängig sind. Um hier einfache Abhilfe zu schaffen, wird vorgeschlagen, dass das Rinnenprofil auf Schraubbolzen abstützbar ist, die in auf der Unterseite von Längsrandflanschen des Rinnenprofils vorgesehene Gewindehülsen eingreifen, und dass die Längsrandflansche im Bereich der Gewindehülsen Durchtrittsöffnungen für ein Werkzeug zur Schraubverstellung der Schraubbolzen aufweisen, sodass die Schraubbolzen durch diese Durchtrittsöffnungen in den Längsrandflanschen und durch die Gewindehülsen mit Hilfe geeigneter Werkzeuge auch von oben her betätigt werden können.

Um die Entwässerung in das Rinnenprofil zu unterstützen, kann der wandparallele Wandschenkel der Winkelprofile mit Durchtrittslöchern versehen sein, sodass zwischen den Längswänden des Rinnenprofils und den an den Längswänden befestigten Winkelprofilen eindringende Flüssigkeit durch die Durchtrittslöcher der Wandschenkel der Winkelprofile in das Rinnenprofil abgeleitet werden kann, selbst wenn sich hierfür kein ausreichender Strömungsweg zwischen den Längswänden und den Winkelprofilen ergibt.

Fallen die üblicherweise am Rinnenprofil vorgesehenen Längsrandflansche gegen das Rinnenprofil hin ab, so wird im Übergangsbereich zwischen dem an das Rinnenprofil anschließenden Bodenbelag und dem Rinnenprofil einsickernde Flüssigkeit entlang der geneigten Längsrandflansche zum Rinnenprofil abgeleitet und verhindert, dass solche Sickerflüssigkeiten außerhalb des Rinnenprofils in den Bodenaufbau bzw. den Untergrund gelangen kann.

In der Zeichnung ist der Erfindungsgegenstand beispielsweise dargestellt, und zwar wird eine erfindungsgemäße, befahrbare Entwässerungsvorrichtung in einem vereinfachten Querschnitt gezeigt.

Die Entwässerungsvorrichtung gemäß dem dargestellten Ausführungsbeispiel weist ein Rinnenprofil 1 mit zwei von einem Rinnenboden 2 aufragenden Längswänden 3 auf, von denen Längsrandflansche 4 nach außen abstehen. Das Rinnenprofil 1 wird zunächst gegenüber einem Untergrund 5 mit Hilfe von Schraubbolzen 6 einjustiert, die in mit den Längsrandflanschen 4 verbundenen Gewindehülsen 7 schraubverstellbar gehalten sind und durch entsprechende Durchtrittsöffnungen 8 in den Längsrandflanschen 4 von oben betätigt werden können.

Zur Aufnahme eines Abdeckrosts 9 sind auf der Innenseite der Längswände 3 des Rinnenprofils 1 Winkelprofile 10 angeschweißt, und zwar über entlang der Längswände 3 verteilte Schweißstellen 11. Die Anordnung ist so getroffen, dass die zu den Längswänden 3 des Rinnenprofils 1 parallelen Wandschenkel 12 der Rinnenprofile 1 zu den Längswänden 3 des Rinnenprofils 1 hin einen Sickerspalt 13 freilassen, über die Längswände 3 der Höhe nach vorstehen und eine Höhe entsprechend der Höhe des Abdeckrosts 9 aufweisen. Die innerhalb des Rinnenprofils 1 von den Längswänden 3 abstehenden Auflageschenkel 14 der Winkelprofile 10 bilden zwischen den Längswänden 3 des Rinnenprofils 1 einspringende Schultern, die den Abdeckrost 9 lastabtragend aufnehmen. Zur Befestigung des Abdeckrosts 9 dienen Querriegel 15, die in der dargestellten Verriegelungsstellung die mit Abstand oberhalb des Rinnenbodens 2 verlaufenden Auflageschenkel 14 der Winkelprofile 10 untergreifen und mit Hilfe von Befestigungsschrauben 16 unter einem Niederhalten des Abdeckrosts.9 von unten an die Auflageschenkel 14 angedrückt werden.

Wie sich aus der Zeichnung unmittelbar entnehmen lässt, können die Rinnenprofile 1 nach einem Einjustieren gegenüber dem Untergrund 5 mit Hilfe der Schraubbolzen 6 beispielsweise in einem Betonkörper eingegossen werden, wobei oberhalb der Längsrandflansche 4 Platz für einen Belag bleibt, der bis an die die Längsrandflansche 4 überragenden Wandschenkel 12 der Winketprofile 10 herangeführt werden kann, sodass die vorstehenden Randabschnitte der Wandschenkel 12 für einen solchen Belag Abschlussleisten bilden. Nach einem solchen Versetzen des Rinnenprofils 1 kann der Abdeckrost 9 eingesetzt und in herkömmlicher Weise mit dem Rinnenprofil 1 verbunden werden, wobei jedoch die dargestellte Verbindung über die Querriegel 15 keineswegs zwingend ist. Insbesondere bei Kunststoffabdeckungen wird häufig eine federnde Verrastung des Abdeckrostes vorgezogen werden.

Wie in der Zeichnung strichpunktiert angedeutet ist, können die Längsrandflansche 4 des Rinnenprofils 1 gegen deren Längswände 3 abfallen, sodass im Bereich dieser Längsrandflansche 4 einsickernde Flüssigkeit entlang dieser Längsrandflansche 4 in das Rinnenprofil 1 abfließen kann. Außerdem können die Wandschenkel 12 der Winkelprofile 10 mit Durchtrittslöchern für Sickerflüssigkeit versehen sein, um das Abfließen von Sickerflüssigkeit zwischen den Längswänden 3 des Rinnenprofils 1 und den Winkelprofilen 10 zu unterstützen.

## Patentansprüche

1. Befahrbare Entwässerungsvorrichtung mit einem stählernen, zwei Längswände (3) und einen die Längswände (3) verbindenden Rinnenboden (2) bildenden Rinnenprofil (1) und mit einem Abdeckrost (9), der über seine Längsränder auf einspringenden Schultern zwischen den Längswänden (3) des Rinnenprofils (1) lastabtragend abgestützt ist, wobei an den Längswänden (3) des Rinnenprofils (1) Winkelprofile (10) angeschweißt sind, deren von den wandparallelen Wandschenkeln (12) abstehende, mit Abstand vom Rinnenboden (2) verlaufende Auflageschenkel (14) die einspringenden Schultern bilden, **dadurch gekennzeichnet, dass** die Längswände (3) Längsrandflansche (4) aufweisen, die zur Abdeckung mit einem vorgesehenen Belag nach außen abstehen, wobei die Wandschenkel (12) der Winkelprofile (10) der Höhe nach über die Längswände (3) des Rinnenprofils (1) vorstehen und eine der Höhe des Abdeckrosts (9) entsprechende Höhe aufweisen.

2. Befahrbare Entwässerungsvorrichtung nach Anspruch 1, **dadurch gekennzeichnet, dass** die Wandschenkel (12) der Winkelprofile (10) über mit gegenseitigem Abstand in Profillängsrichtung vorgesehene Schweißstellen (11) an den Längswänden (3) des Rinnenprofils (1) angeschweißt sind.

3. Befahrbare Entwässerungsvorrichtung nach Anspruch 1 oder 2, **dadurch gekennzeichnet, dass** die Wandschenkel (12) der Winkelprofile (10) mit Abstand von den Längswänden (3) am Rinnenprofil (1) angeschweißt sind.

4. Befahrbare Entwässerungsvorrichtung nach einem der Ansprüche 1 bis 3, **dadurch gekennzeichnet, dass** das Rinnenprofil (1) auf Schraubbolzen (6) abstützbar ist, die in auf der Unterseite der Längsrandflansche (4) des Rinnenprofils (1) vorgesehene Gewindehülsen (7) eingreifen, und dass die Längsrandflansche (4) im Bereich der Gewindehülsen (7) Durchtrittsöffnungen (8) für ein Werkzeug zur Schraubverstellung der Schraubbolzen (6) aufweisen.

5. Befahrbare Entwässerungsvorrichtung nach einem der Ansprüche 1 bis 4, **dadurch gekennzeichnet, dass** der wandparallele Wandschenkel (12) der Winkelprofile (10) mit Durchtrittslöchern versehen ist.

6. Befahrbare Entwässerungsvorrichtung nach einem der Ansprüche 1 bis 5, **dadurch gekennzeichnet, dass** das Rinnenprofil (1) zu seinen Längswänden (3) hin abfallende Längsrandflansche (4) aufweist.

## Claims

1. Mobile dewatering device having a steel channel profile (1) forming two longitudinal walls (3) and a channel base (2) connecting the longitudinal walls (3), and having a covering grill (9) which is supported in a load-transferring manner via its longitudinal edges on re-entrant shoulders between the longitudinal walls (3) of the channel profile (1), wherein angular profiles (10) are welded onto the longitudinal walls (3) of the channel profile (1), the bearing limbs (14) of which angular profiles, protruding from the wall limbs (12) - which are parallel to the wall - and extending spaced apart from the channel base (2), form the re-entrant shoulders, **characterised in that** the longitudinal walls (3) have longitudinal edge flanges (4) which protrude outwards to overlap with a provided covering, wherein the wall limbs (12) of the angular profiles (10) project vertically beyond the longitudinal walls (3) of the channel profile (1) and are of a height corresponding to the height of the covering grill (9).

2. Mobile dewatering device as claimed in claim 1, **characterised in that** the wall limbs (12) of the angular profiles (10) are welded to the longitudinal walls (3) of the channel profile (1) via weld points (11) provided with mutual spacing in the profile longitudinal direction.

3. Mobile dewatering device as claimed in claim 1 or 2, **characterised in that** the wall limbs (12) of the angular profiles (10) are welded to the channel profile (1) in a manner spaced apart from the longitudinal walls (3).

4. Mobile dewatering device as claimed in any one of claims 1 to 3, **characterised in that** the channel profile (1) can be supported on stud bolts (6) which engage into threaded sleeves (7) provided on the underside of the longitudinal edge flanges (4) of the channel profile (1), and that, in the region of the threaded sleeves (7), the longitudinal edge flanges (4) have through openings (8) for a tool for screwing adjustment of the stud bolts (6).

5. Mobile dewatering device as claimed in any one of claims 1 to 4, **characterised in that** the wall limb (12) - which is parallel to the wall - of the angular profiles (10) is provided with through holes.

6. Mobile dewatering device as claimed in any one of claims 1 to 5, **characterised in that** the channel profile (1) has longitudinal edge flanges (4) sloping down towards the longitudinal walls (3) thereof.

## Revendications

1. Dispositif de drainage mobile avec un profilé de rigole (1) en acier formant deux parois longitudinales (3) et un fond de rigole (2) reliant les deux parois longitudinales (3) et avec une grille de recouvrement (9) qui s'appuie, en supprimant la charge, par l'intermédiaire de ses bords longitudinaux, sur des épaulements rentrants entre les parois longitudinales (3) du profilé de rigole (1), des profilés coudés (10) étant soudés au niveau des parois longitudinales (3) du profilé de rigole (1) dont les plaques d'appui (14) espacées des montants (12) parallèles à la paroi et à distance du fond de rigole (2) forment les épaulements rentrants, **caractérisé en ce que** les parois longitudinales (3) présentent des rebords longitudinaux (4) qui font saillie vers l'extérieur pour recouvrir avec un revêtement prévu, les montants (12) des profilés coudés (10) dépassant en hauteur au-dessus des parois longitudinales (3) du profilé de rigole (1) et présentant une hauteur correspondant à la hauteur de la grille de recouvrement (9).

2. Dispositif de drainage mobile selon la revendication 1, **caractérisé en ce que** les montants (12) des profilés coudés (10) sont soudés au niveau des parois longitudinales (3) du profilé de rigole (1) par le biais de points de soudure (11) prévus mutuellement espacés dans le sens longitudinal du profilé.

3. Dispositif de drainage mobile selon la revendication 1 ou 2, **caractérisé en ce que** les montants (12) des profilés coudés (10) sont soudés espacés des parois longitudinales (3) au niveau du profilé de rigole (1).

4. Dispositif de drainage mobile selon l'une des revendications 1 à 3, **caractérisé en ce que** le profilé de rigole (1) peut être supporté par des boulons (6) qui sont en prise dans des douilles filetées (7) prévues sur le côté inférieur des rebords longitudinaux (4) du profilé de rigole (1) et **en ce que** les rebords longitudinaux (4) présentent, dans la zone des douilles filetées (7), des ouvertures de passage (8) pour un outil destiné au réglage de vis des boulons (6).

5. Dispositif de drainage mobile selon l'une des revendications 1 à 4, **caractérisé en ce que** les montants (12), parallèles à la paroi, des profilés coudés (10) sont munis de trous de passage.

6. Dispositif de drainage mobile selon l'une des revendications 1 à 5, **caractérisé en ce que** le profilé de rigole (1) présente des rebords longitudinaux (4) inclinés en direction de ses parois longitudinales (3).
